# EUROPÄISCHE PATENTSCHRIFT

(11) **EP 1 409 164 B1**
(45) Veröffentlichungstag und Bekanntmachung des Hinweises auf die Patenterteilung: **07.11.2007**
(21) Anmeldenummer: 02790186.7
(22) Anmeldetag: 23.07.2002
(51) Int. Cl.: B08B 9/093, C10B 33/00

(54) **ANTRIEBSVORRICHTUNG FÜR EINE BOHRSTANGE**
DRIVE DEVICE FOR A BORING BAR
DISPOSITIF D'ENTRAINEMENT D'UNE BARRE D'ALESAGE

(30) Priorität: 23.07.2001 DE 10134952
(43) Veröffentlichungstag der Anmeldung: 21.04.2004
(73) Patentinhaber: Ruhrpumpen GmbH, 58453 Witten (DE)
(72) Erfinder: PAUL, Wolfgang, 23611 Bad Schwartau (DE); Heideman Dirk, 58239 Schwerte (DE); Barcikowski Maciej, 44791 Bochum (DE)
(74) Vertreter: Wenzel & Kalkoff
(86) Internationale Anmeldenummer: PCT/EP2002/008192
(87) Internationale Veröffentlichungsnummer: WO 2003/009948

(56) Entgegenhaltungen:
- DE-U- 8 609 981
- DE-U- 29 508 708

## Beschreibung

Die Erfindung betrifft eine Antriebsvorrichtung für eine Bohrstange, insbesondere für Decokinganlagen.

In Ölraffinerien wird die letzte, anderweitig nicht mehr nutzbare Fraktion des Rohöls in Koks umgewandelt. Diese Umwandlung findet durch Einleiten dieser Fraktion in Trommeln statt, die sich mit wachsender Betriebsdauer mit Koks füllen. Ist der maximale Füllstand der Trommeln erreicht, wird der Koks aus den Trommeln herausgeschnitten.

Dieses sogenannte "Decoking" wird üblicherweise mit Hochdruck-Wasserstrahlen durchgeführt, die den Koks zerkleinern und aus den Trommeln herausspülen. Das Werkzeug zum Erzeugen dieser Hochdruck-Wasserstrahlen wird über ein Bohrgestänge von oben in die Trommel eingeführt. Gegenstand der vorliegenden Erfindung ist insbesondere die Ausbildung des Bohrstangen-Antriebs und damit auch des Übergangs von der Wasserversorgung zur Bohrstange.

Dieser Übergang von der Wasserversorgung zur Bohrstange ist bei bekannten, gattungsbildenden Anlagen als einteilige Zuführung ausgebildet. Das erste, obere Ende ist mit einem Flansch der Wasserversorgung verbunden. Das zweite, untere Ende der Zuführung ist mit dem Flansch der Bohrstange verbunden. Dieses zweite, untere Ende ist üblicherweise in einem Axial- und einem Radiallager gelagert, um eine störungsfreie Rotation zu ermöglichen. Weiter setzt am zweiten Ende der Zuführung ein Getriebe an, das im Betriebszustand die Zuführung und die Bohrstange in Rotation versetzt. Wasserversorgung, Zuführung und Bohrstange sind miteinander derart fluchtend und flüssigkeitsdicht verbunden, daß ein am freien Ende der Bohrstange angebrachtes Werkzeug zum Abbauen von Koks im Betriebszustand mit dem erforderlichen Wasser versorgt wird.

Im Bereich der Zuführung sind vor allem die Packungsringe, die am Übergang von stehenden und rotierenden Bauteilen angeordnet sind, Verschleißteile, die in regelmäßigen Abständen ausgetauscht werden können. Tritt Verschleiß auf, zeigt sich dieser am ersten Ende der Zuführung, dort wo eine flüssigkeitsdichte Verbindung zur Wasserversorgung herzustellen ist und gleichzeitig stehende und rotierende Teile der Antriebsvorrichtung aneinander angrenzen. Die Packungsringe, die diesen Übergang von feststehenden und rotierenden Bauteilen als Dichtungselemente abdichten, müssen bei bekannten Anlagen wartungsunfreundlich bei eingebauten Bohrstangenantrieb im Stahlgerüst der Decokinganlage ausgetauscht werden.

Es ist Aufgabe der Erfindung, eine solche Antriebsvorrichtung für eine Bohrstange in ihrer Konstruktion zu vereinfachen und den Wechsel der Dichtungselemente wartungsfreundlicher und weniger aufwendig zu gestalten.

Diese Aufgabe wird durch eine Antriebsvorrichtung nach Anspruch 1 gelöst. Eine Antriebsvorrichtung mit einer Zuführung, die einen ersten und einen zweiten Abschnitt aufweist, erlaubt einen schnelleren und fehlerfreien Wechsel. Ein zweiter Abschnitt, der an die Bohrstange anschließt und kaum Verschleißerscheinungen zeigt, bleibt fest mit dem Getriebe und der Bohrstange verschraubt. Störungen die durch wiederholte Eingriffe in diese Anlagenteile auftreten können, werden damit sicher vermieden.

Der erste Abschnitt der Zuführung ist durch eine einfache Verbindung lösbar und ansonsten sicher und flüssigkeitsdicht mit dem zweiten Abschnitt verbunden. Die Verbindung, insbesondere die Dichtungselemente zwischen dem ersten Abschnitt der Zuführung und der Wasserversorgung, die Verschleiß ausgesetzt ist, muss für die Verwendung einer erfindungsgemäßen Bohrvorrichtung nicht geändert werden. Die Art der Verbindung zwischen Wasserversorgung und Zuführung ändert sich nicht notwendigerweise. Allerdings wird nun nur noch eine kompakte, komplette Baueinheit ausgetauscht.

Der Vorteil des Tauschens einer kompakten, kompletten Baueinheit liegt darin, daß nun nicht mehr die Dichtungselemente bei eingebautem Bohrstangenantrieb unter räumlich schwierigen Bedingungen getauscht werden müssen. Vielmehr kann die Baueinheit, die aus dem ersten Abschnitt der Zuführung des Bohrstangenantriebs mit den verschlissenen Packungsringen besteht, ungestört gereinigt und in Stand gesetzt sowie mit neuen Packungsringen versehen werden. Die in Stand gesetzte Baueinheit steht dann für den nächsten Einsatz in einem Bohrstangenantrieb bereit. Da der Anschluss an den zweiten Abschnitt über eine verhältnismäßig einfache Verbindung erfolgt, kann die erfindungsgemäße Bohrvorrichtung in erheblich kürzerer Zeit in Stand gesetzt werden.

Eine Schwächung der Bohrvorrichtung durch die Teilung der Zuführung erfolgt nicht, sofern die Art der Verbindung zwischen den beiden Abschnitten den auftretenden Lasten Rechnung trägt. Es wird insbesondere bevorzugt, diese lösbare Verbindung zwischen den beiden Abschnitten klemmend, als Verschraubung oder als Flansch zu gestalten. Eine klemmende Verbindung sieht vorzugsweise Mittel zum Klemmen vor, die den ersten und den zweiten Abschnitt der Zuführung miteinander verbinden. Genauso sieht eine Verschraubung nach einer bevorzugten Ausführungsform Mittel zum Verschrauben vor, die den ersten und den zweiten Abschnitt der Zuführung miteinander verbinden. Solche Verbindungen sind an sich bekannt, dem Fachmann sind Lösungen hierfür geläufig.

Das die Zuführung und die Bohrstange in Rotation versetzende Getriebe wird bei Bohrvorrichtungen nach dem Stand der Technik üblicherweise individuell gefertigt, weil die Auffassung vorherrschte, daß es sich um einen sehr speziellen Anwendungsfall handle, der besondere Maßnahmen bei der Konstruktion und Auslegung des Getriebes erfordere. Bei den Getrieben nach dem Stand der Technik werden die Getriebe von einem ölgefüllten Gehäuse umschlossen.

Es ist als eigenständige erfinderische Leistung anzusehen, daß die erfindungsgemäße Bohrvorrichtung durch den konsequenten Einsatz von Standard-Bauteilen, die beispielsweise von Zulieferern katalogmäßig angeboten werden, in ihrem Aufbau vereinfacht wird. Durch die Verwendung von Standard-Bauteilen wird in der Regel auch die Betriebssicherheit der Vorrichtung erhöht, weil diese Bauteile in einer Vielzahl anderer Anwendungen bereits erprobt wurden. Außerdem wird der Preis der Bohrvorrichtung vorteilhaft verringert.

Es wird weiter als eigene erfinderische Leistung angesehen, für eine Bohrvorrichtung, die insbesondere in Decokinganlagen Verwendung findet, ein Getriebe vorzuschlagen, daß als offenes, lediglich gefettetes Zahnrad-Zahnkranz-Getriebe ausgebildet ist. Überraschenderweise haben sich solche Getriebe, die für Drehvorrichtungen bereits bekannt sind, als ausreichend robust für den Einsatz in Bohrvorrichtungen erwiesen. Die Wartung und Instandhaltung solcher Getriebe ist besonders einfach und schnell durchzufuhren.

Eine der möglichen Ausführungsformen der Erfindung wird in Fig. 1 näher beschrieben. Es zeigt:
- Fig. 1: einen Längsschnitt durch eine erfindungsgemäße Antriebsvorrichtung für eine Bohrstange.

Zu der erfindungsgemäßen Vorrichtung 2zum Antrieb der Bohrstange zählen die Zuführung 4 mit einem ersten Anschluss 6 an die Wasserversorgung 8 und mit einem zweiten Anschluss 10 an die Bohrstange 12 sowie der Antrieb 14 für das Getriebe 16, mit dem die Zuführung 4 und die Bohrstange 12 im Betriebszustand in Rotation versetzt werden.

Die Wasserversorgung 8, die hier nur ansatzweise dargestellt ist, ist in der Regel nach Art eines Schwanenhalses ausgebildet. Sie mündet in einem Flansch 18, an dem ein erster Abschnitt 20 der Zuführung 4 ansetzt. Die Verbindung mit dem ersten Abschnitt 20 wird durch einen ersten Anschluss 6 hergestellt. Der Anschluss 6 liegt mit einer Anlagefläche 22 an dem Flansch 18 an. Um die Verbindung flüssigkeitsdicht auszubilden, ist eine normgerechte Dichtung 24 zwischen dem Anschluss 6 und dem Flansch 18 vorgesehen.

Der Anschluss 6 ist durch eine Verschraubung 26, die hier nur angedeutet ist, lösbar mit dem Flansch 18 verbunden. Der Anschluss 6 umgreift dichtende Packungen 32, die sich um den ersten Abschnitt 20 legen. Gegen den in der Zuführung 4 wirkenden Wasserdruck sind die Packungen 32 nach unten durch eine Halterung 30 mit Schrauben 28 lösbar befestigt. Um diese wirksame Abdichtung zwischen der Wasserversorgung 8, dem ortsfesten Anschluss 6 und dem im Betriebszustand rotierenden ersten Abschnitt 20 der Zuführung 4 zu gewährleisten, füllen mehrere dichtende Packungen 32 einen kreisringförmigen Hohlraum 34 zwischen dem Anschluss 6 und dem ersten Abschnitt 20 vollständig aus.

Der erste Abschnitt 20 ist über eine Klemme 36, die über Anlageflächen 38, 38a mit dem ersten Abschnitt im Eingriff steht, mit dem zweiten Abschnitt 40 verbunden. Eine Dichtung 42 ist zwischen beiden Abschnitten 20, 40 eingesetzt Die Klemme 36 liegt über Anlageflächen 44, 44a am zweiten Abschnitt 40 an. Die Abschnitte 20, 40 sind an den einander zugewandten Flächen 46, 46a plan gestaltet und weisen an den äußeren Umfang lediglich die beschriebenen Anlageflächen 38, 38a und 44, 44a auf. Die Fertigung, die Montage und Demontage des ersten Abschnitts 20 erfordern also wenig Aufwand und Zeit.

Sind die Packungen 32 verschlissen so müssen sie ausgetauscht werden. Damit der Austausch einfach, sicher und schnell erfolgt, wird eine Baueinheit, die aus dem ersten Abschnitt 20, den Packungen 32 und dem Anschluss 6 zusammengesetzt ist, nach dem Lösen der Klemme 36 und dem Lösen des Anschlusses 6 aus der Antriebsvorrichtung 2 ausgebaut. Eine baugleiche Baueinheit, die mit neuen Packungen 32 ausgestattet ist, wird in die Antriebsvorrichtung 2 eingesetzt. Die Klemme 36 und der Anschluss 6 werden wieder abdichtend geschlossen. Die Antriebsvorrichtung 2 ist nach kurzem Stillstand wieder betriebsbereit.

Der zweite Abschnitt 40 ist einteilig mit dem Anschluss 10 ausgebildet, an dem das Getriebe 16 ansetzt. Weiterer Bestandteil des Anschlusses 10 ist der Flansch 48, an dem die Bohrstange 12 verschraubt ist. Die Verschraubung 50 ist nur angedeutet. Die Umfangsfläche 52 des Anschlusses 10, also das der Bohrstange 12 zugewandete Ende des zweiten Abschnitts 40, ist als Außen-Zahnkranz ausgebildet. Mit diesem Außen-Zahnkranz 52 steht ein Zahnrad 54 im Eingriff, daß im Betriebszustand durch den Antrieb 14 in Rotation versetzt wird.

Der Antrieb 14 weist einen Motor 56 auf. Im vorliegenden Fall handelt es sich um einen Elektromotor. Es können aber auch hydraulische oder pneumatische Motoren Verwendung finden. Dem Motor 56 ist ein Getriebe 58 nachgeschaltet, dessen Ausgangs-Zahnrad 60 mit dem Zahnrad 54 im Eingriff steht. Der Außen-Zahnkranz 52, das Zahnrad 54 und das Ausgangs-Zahnrad 60 bilden das Getriebe 16. Der Außen-Zahnkranz 52 und die Zahnräder 54 und 60 sind als offenes, gefettetes Getriebe 16 ausgebildet. Ein geschlossenes Getriebegehäuse ist nicht erforderlich und damit entfällt auch das Erfordernis, große Mengen Getriebeöl einzusetzen. Die erfindungsgemäß vorgeschlagene Lösung des offenen Getriebes 16 ist besonders einfach und wartungsarm. Darüber hinaus ergibt sich der Vorteil, daß der Außenzahnkranz 52 nicht mehr für jede Zuführung 4, die als Verschleißteil regelmäßig zu wechseln ist, neu gefertigt werden muss.

Die Bauteile mit den Bezugszeichen 54, 56, 58 und 60 sind sämtlich Standard-Bauteile, die von Lieferanten katalogmäßig angeboten werden und die in zahlreichen anderen Anwendungen erprobt wurden.

Ebenfalls im Bereich des Anschlusses 10, also an dem der Bohrstange 12 zugewandten Ende des zweiten Abschnitts 40, sind ein Axiallager 62 und ein Radiallager 64 angeordnet. Diese Lager 62 und 64 nehmen die durch das Getriebe 16 in die Bohrvorrichtung 2 sowie die durch das Eigengewicht der Bohrvorrichtung 2 eingebrachten Lasten auf und gewährleisten eine ruhige Rotation der Bohrvorrichtung 2 im Betriebszustand.

Um die im Betriebszustand rotierende Zuführung 4 abzudecken, weist die Bohrvorrichtung 2 eine Laterne 66 auf, die die Verbindung von der Wasserzuführung 8 zur Getriebeeinheit 16 darstellt. Über die Laterne 66 wird der Bohrstangenantrieb montiert und gehalten. Die Laterne 66 ist einfach an- und abzubauen, da sie zum Wechseln des ersten Abschnitts 20 der Zuführung 4 stets entfernt werden muss. Sie weist im Bereich der Packungen 32 ein Montagefenster auf, so daß vollständige Sicherheit des Betriebspersonals gewährleistet ist, wenn der Zustand der Packungen 32 -und damit das Ausmaß der Verschleißerscheinungen-, ggf. in unmittelbarer Nähe rotierender, unter Hochdruck stehender Bauteile, zu kontrollieren ist.

Im Zusammenhang mit der vorliegenden Erfindung ist mehrfach die Verwendung von Dichtungen angesprochen worden. Es liegt auf der Hand, daß bei einer Bohrvorrichtung, die Wasser mit einem Druck von über 100 bar von der Wasserversorgung zu einem Werkzeug befördert, flüssigkeitsdicht auszubilden ist. Dichtungen sind deshalb an den Stellen vorzusehen, die nicht auf andere Weise flüssigkeitsdicht ausgebildet werden können, unabhängig davon, ob dies in der vorstehenden Beschreibung erwähnt wurde, oder nicht

## Patentansprüche

1. Antriebsvorrichtung für eine Bohrstange, insbesondere für Decokinganlagen, mit einer Zuführung (4), die mit einem ersten Anschluss (6) an eine Wasserversorgung (8) anschließt und die mit einem zweiten Anschluss (10) an eine Bohrstange (12) anschließt, sowie mit einem Antrieb (14) und einem Getriebe (16) zum rotierenden Antreiben der Zuführung (4) und der Bohrstange (6),
**dadurch gekennzeichnet, daß**
die Zuführung (4) einen ersten Abschnitt (20), der an die Wasserversorgung (8) anschließt und einen zweiten Abschnitt (40) aufweist, der an die Bohrstange (12) anschließt, und daß der erste (20) und der zweite (40), Abschnitt lösbar miteinander verbunden sind.

2. Antriebsvorrichtung nach Anspruch 1, **dadurch gekennzeichnet, daß** der erste (20) und der zweite (40) Abschnitt der Zuführung (4) klemmend miteinander verbunden sind.

3. Antriebsvorrichtung nach Anspruch 2, **dadurch gekennzeichnet, daß** Mittel (36) zum Klemmen des ersten (20) und des zweiten(40) Abschnitts der Zuführung (4) vorgesehen sind.

4. Antriebsvorrichtung nach Anspruch 1, **dadurch gekennzeichnet, daß** der erste (20) und der zweite (40) Abschnitt der Zuführung (4) miteinander verschraubt sind.

5. Antriebsvorrichtung nach Anspruch 1, **dadurch gekennzeichnet, daß** der erste Abschnitt (20) der Zuführung (4) mit den Dichtelementen (32) sowie dem Anschluss (6) eine Baueinheit bildet.

6. Antriebsvorrichtung nach Anspruch 1, **dadurch gekennzeichnet, daß** Mittel zum Verschrauben des ersten (20) und des zweiten (40) Abschnitts der Zuführung (4) miteinander vorgesehen sind.

7. Antriebsvorrichtung nach mindestens einem der vorangehenden Ansprüche, **dadurch gekennzeichnet, daß** der Antrieb (14) der Zuführung (4) und der Bohrstange (12) sowie das zugehörige Getriebe (16) aus bekannten Standard-Bauteilen zusammengesetzt sind.

8. Antriebsvorrichtung nach mindestens einem der vorangehenden Ansprüche, **dadurch gekennzeichnet, daß** das Getriebe (16) als offenes, fettgeschmiertes Getriebe ausgebildet ist.

## Claims

1. Drive device for a boring bar, in particular for decoking units, with a feeding (4) which by means of a first connection (6) is connected to a water supply (8) and which by means of a second connection (10) is connected to a boring bar (12) and with a drive (14) and a gearbox (16) for rotatably driving the feeding (4) and the boring bar (6),
**characterized in that**
the feeding (4) comprises a first portion (20) which is connected to the water supply (8) and a second portion (40) which is connected to the boring bar (12), and that the first (20) and the second (40) portions are connected detachably to each other.

2. Drive device according to Claim 1, **characterized in that** the first (20) and the second (40) portions of the feeding (4) are connected clampingly to each other.

3. Drive device according to Claim 2, **characterized in that** there are provided means (36) for clamping the first (20) and the second (40) portions of the feeding (4).

4. Drive device according to Claim 1, **characterized in that** the first (20) and the second (40) portions of the feeding (4) are screwed together.

5. Drive device according to Claim 1, **characterized in that** the first portion (20) of the feeding (4) along with the sealing elements (32) and the connection (6) forms one single component.

6. Drive device according to Claim 1, **characterized in that** means are provided for screwing together the first (20) and the second (40) portions of the feeding (4).

7. Drive device according to at least one of the preceding claims, **characterized in that** the drive (14) of the feeding (4) and of the boring bar (12) as well as the relevant gearbox (16) are composed of known standard-components.

8. Drive device according to at least one of the preceding claims, **characterized in that** the gearbox (16) is designed as an open, grease-lubricated gearbox.

## Revendications

1. Dispositif d'entraînement d'une barre d'alésage, en particulier pour des équipements de décarburation, avec une conduite (4) qui est raccordée par un premier raccordement (6) à une alimentation en eau (8) et qui est raccordée par un deuxième raccordement (10) à une barre d'alésage (12), ainsi qu'avec un entraînement (14) et un engrenage (16) pour l'entraînement en rotation de la conduite (4) et de la barre d'alésage (6),
**caractérisé en ce que**
la conduite (4) présente une première section (20) qui est raccordée à l'alimentation en eau (8) et une deuxième section (40) qui est raccordée à la barre d'alésage (12), et la première (20) et la deuxième (40) sections sont assemblées l'une avec l'autre de façon démontable.

2. Dispositif d'entraînement selon la revendication 1, **caractérisé en ce que** la première (20) et la deuxième (40) sections de la conduite (4) sont assemblées l'une avec l'autre par serrage.

3. Dispositif d'entraînement selon la revendication 2, **caractérisé en ce que** des moyens (36) sont prévus pour le serrage de la première (20) et de la deuxième (40) sections de la conduite (4).

4. Dispositif d'entraînement selon la revendication 1, **caractérisé en ce que** la première (20) et la deuxième (40) sections de la conduite (4) sont vissées l'une avec l'autre.

5. Dispositif d'entraînement selon la revendication 1, **caractérisé en ce que** la première section (20) de la conduite (4) forme avec les éléments d'étanchéité (32) ainsi qu'avec le raccordement (6) un sous-ensemble.

6. Dispositif d'entraînement selon la revendication 1, **caractérisé en ce que** des moyens sont prévus pour visser ensemble la première (20) et la deuxième (40) sections de la conduite (4).

7. Dispositif d'entraînement selon au moins une des revendications précédentes, **caractérisé en ce que** l'entraînement (14) de la conduite (4) et de la barre d'alésage (12) ainsi que l'engrenage (16) correspondant sont constitués de composants normalisés connus.

8. Dispositif d'entraînement selon au moins une des revendications précédentes, **caractérisé en ce que** l'engrenage (16) est constitué en tant qu'engrenage ouvert, lubrifié à la graisse.
